# EUROPÄISCHE PATENTSCHRIFT

(11) **EP 1 243 527 B1**
(45) Veröffentlichungstag und Bekanntmachung des Hinweises auf die Patenterteilung: **10.12.2003**
(21) Anmeldenummer: 02004047.3
(22) Anmeldetag: 23.02.2002
(51) Int. Cl.: B65F 7/00

(54) **Luftfilter für einen Abfallbehälter**
Air filter for a waste receptacle
Filtre à air pour poubelle

(30) Priorität: 21.03.2001 AT 2072001
(43) Veröffentlichungstag der Anmeldung: 25.09.2002
(73) Patentinhaber: Holzer, Martin, 6890 Lustenau (AT)
(72) Erfinder: Holzer, Martin, 6890 Lustenau (AT)
(74) Vertreter: Hefel, Herbert, Dipl.-Ing.

(56) Entgegenhaltungen:
- AT-U- 4 849
- GB-A- 2 251 781
- US-A- 5 158 199

## Beschreibung

Die Erfindung betrifft einen Luftfilter für einen Abfallbehälter, wobei der Luftfilter zur Reinigung bzw. Verbesserung der Luft im Abfallbehälter Absorberstoffe aufweist, die in einem zumindest bereichsweise aus einem luftdurchlässigen Material bestehenden oder mit mindestens einer Öffnung versehenen Filterbehälter vorgesehen sind, gemäß dem Oberbegriff des Anspruchs 1. Ein solcher Luftfilter ist aus der GB-A-2 251 781 bekannt.

Luftfilter sind in unterschiedlichen Ausführungsformen bekannt. Beispielsweise ist der Deckel des Abfallbehälters als Aufnahmeraum bzw. Gehäuse für die Absorberstoffe bzw. Duftstoffe des Filters ausgebildet. Zur Nachfüllung von Absorberstoffen kann der Aufnahmeraum geöffnet werden und an der dem Innenraum des Abfallbehälters zugewandten Seite sind in der Wandung des Aufnahmeraums siebartige Öffnungen vorgesehen, damit die Luft im Abfallbehälter mit den Absorberstoffen in Kontakt kommen kann. Nachteilig an dieser Konstruktion ist es, daß sich bereits vorhandene Abfallbehälter nicht mit einem solchen Luftfilter nachrüsten lassen.

Bei einem weiteren herkömmlichen Luftfilter sind zur Befestigung des Filterbehälters für die Absorberstoffe an einer Innenwandung des Abfallbehälters am Filterbehälter Stücke eines doppelseitigen Klebebandes angebracht, das beim Verkauf des Filters an seiner vom Filterbehälter abgewandten Außenseite mit einer Abdeckfolie versehen ist. Zur Befestigung des Filters beispielsweise an der Innenseite des Deckels des Abfallbehälters werden die Abdeckfolien von den Klebebandstücken abgezogen und der Filterbehälter an der Wandung des Abfallbehälters angeklebt. Es hat sich jedoch herausgestellt, daß diese Klebeverbindung für den längeren Gebrauch des Filters nicht hinreichend sicher ist. Mechanische Beanspruchungen, beispielsweise durch Zuwerfen des Deckels oder durch Biegebeanspruchungen eines aus Kunststoff bestehenden Deckels eines Abfallbehälters, insbesondere in Kombination mit hohen Temperaturen und/oder extremen Temperaturschwankungen können zu einem Abfallen des Filters führen.

Aufgabe der Erfindung ist es, einen Luftfilter der eingangs genannten Art bereitzustellen, der sich zum Nachrüsten von bestehenden Abfallbehältern eignet, der einfach anbringbar bzw. austauschbar ist und dessen Halterung auch bei einem längeren Gebrauch des Abfallbehälters im rauhen Alltagsbetrieb ausreichend sicher ist. Erfindungsgemäß gelingt dies bei einem Luftfilter der eingangs genannten Art dadurch, daß das zweite Klettverschlußteil des Klettverschlusses an der Vorderseite eines flexiblen Trägerbandes festgelegt ist, wobei das Trägerband zumindest an zwei gegenüberliegenden Seiten des zweiten Klettverschlußteils, vorzugsweise an dessen Breitseiten, über dieses hinausragt und mit seiner Rückseite an einer Wandung des Abfallbehälters anklebbar ist.

Durch die Verwendung eines Trägerbandes mit den angegebenen Eigenschaften kann eine sichere Befestigung am Abfallbehälter erreicht werden. Dies wird insbesondere auch durch die über das zweite Klettverschlußteil hinausragenden Bereiche des flexiblen Trägerbandes erreicht. In diesen Bereichen kann sich das Trägerband an die Oberfläche des Abfallbehälters anpassen und kann beispielsweise auch Verformungen des Materials des Abfallbehälters folgen. Das Klettverschlußteil selbst ist hingegen relativ starr und eine direkte Verklebung des Klettverschlußteils mit dem Abfallbehälter wäre wesentlich weniger dauerhaft und beständig (insbesondere gegenüber mechanischen Belastungen, die durch eine Verformung der Wandung des Abfallbehälters im Bereich des befestigten Luftfilters auftreten).

Wenn der die Absorberstoffe aufweisende Filterbehälter als Einwegteil ausgebildet ist, also nicht nachfüllbar ist, so ist ein Auswechseln dieses Filterbehälters des Luftfilters bei einem erfindungsgemäßen Luftfilter überaus einfach, indem lediglich der Klettverschluß geöffnet werden muß und ein neuer Filterbehälter mit Absorberstoffen angeklettet wird. Günstigerweise bildet hierbei das erste am Filterbehälter angebrachte Klettverschlußteil das Filzteil und das zweite Klettverschlußteil das Hakenteil des Klettverschlusses. Da bei einem Klettverschluß insbesondere die Hakenteile sehr verschleißbeständig und verschmutzungsresistent sind, kann der die Absorberstoffe aufweisende Filterbehälter sehr oft ausgewechselt werden, ohne daß das über das Trägerband am Abfallbehälter angebrachte Hakenteil des Klettverschlusses entfernt und ausgewechselt werden muß.

Weitere Vorteile und Einzelheiten der Erfindung werden im folgenden anhand der beiliegenden Zeichnung erläutert. In dieser zeigen:
- Fig. 1: eine schematische Vorderansicht und
- Fig. 2: eine schematische Rückansicht des die Absorberstoffe enthaltenden Filterbehälters mit dem daran angebrachten ersten Klettverschlußteil;
- Fig. 3: einen schematischen Schnitt entlang der Linie A-A von Fig. 1;
- Fig. 4: ein vergrößertes Detail von Fig. 3;
- Fig. 5: eine schematische Vorderansicht des auf dem Trägerband festgelegten zweiten Klettverschlußteils;
- Fig. 6: einen Schnitt entlang der Linie B-B von Fig. 5 und
- Fig. 7: ein vergrößertes Detail von Fig. 6.

Das in den Figuren dargestellte Ausführungsbeispiel eines erfindungsgemäßen Luftfilters umfaßt einen Filterbehälter 1, in dem ein mit Absorberstoffen getränktes Filtermaterial 2, beispielsweise in der Form eines Vlieses, angeordnet ist. Der Filterbehälter wird von zwei Folien 3, 4 gebildet, die in ihren Randbereichen 5 miteinander verschweißt sind. Zumindest in der die Oberseite des Filterbehälters bildenden Folie 3 sind Öffnungen 6 vorgesehen, die den Eintritt von Luft in den Filterbehälter 1 bzw. den Austritt von Absorberstoffen in den Filterbehälter 1 ermöglichen. Die Absorberstoffe können in flüssiger Form ausgebildet sein und wie gezeigt im Filter von einem Filtermaterial, beispielsweise Vlies, gespeichert sein. Andererseits können die Absorberstoffe auch eine kömige Substanz haben, wobei die Öffnungen 6 kleiner als die Absorberstoffe ausgebildet sind. Das Filtermaterial könnte prinzipiell auch entfallen und die Absorberstoffe direkt im Filterbehälter angeordnet sein.

Anstelle eines mit Öffnungen 6 versehenen Filterbehälters 1 könnte dieser - zumindest bereichsweise - aus einem luftdurchlässigen Material bestehen.

An der Rückseite des Filterbehälters ist ein erstes Klettverschlußteil 7 befestigt. Dieses Klettverschlußteil 7 bildet das Filzteil eines Klettverschlusses und weist ein auf einer Trägerschicht 9 vorgesehenes vliesartiges Material 10 auf. Zur Befestigung des ersten Klettverschlußteils 7 an der Folie 4 des Filterbehälters 1 ist das Klettverschlußteil an seiner Rückseite mit einem Haftkleber versehen, der eine Selbstklebeschicht 8 bildet. Derartige Klettverschlußteile sind bekannt.

Das das Hakenteil darstellende zweite Klettverschlußteil 11 ist an der Vorderseite eines flexiblen Trägerbandes festgelegt, wobei das Trägerband 12 an den Breitseiten des zweiten Klettverschlußteils 11 über dieses hinausragt. Zur Befestigung des zweiten Klettverschlußteils am Trägerband 12 ist die Rückseite der Trägerschicht 13, die die Hakenteile 16 trägt, mit einem Haftkleber versehen, der eine Selbstklebeschicht 14 bildet. Derartige Klettverschlußteile sind bekannt.

Das Trägerband 12 ist an einer inneren Wandung des Abfallbehälters, beispielsweise an der Unterseite des Deckels des Abfallbehälters anklebbar. Hierzu ist an der Rückseite des Trägerbandes 12 ein Haftkleber angebracht, der eine Selbstklebeschicht 15 bildet.

Zur Anbringung des Luftfilters im Innenraum eines Abfallbehälters wird zunächst eine (in den Figuren nicht dargestellte) Abdeckfolie von der Selbstklebeschicht 15 des Trägerbandes 12 entfernt. Anschließend wird das Trägerband mit dem daran angebrachten zweiten Klettverschlußteil an der ausgewählten inneren Wandung des Abfallbehälters festgeklebt. Der aus einer luftdichten Vorratsverpackung entnommene Filterbehälter 1 kann nun mittels des ersten Klettverschlußteils 7 am zweiten Klettverschlußteil 11 befestigt werden. Nach Erschöpfung des Vorrats von Absorberstoffen im Filterbehälter 1 kann dieser gegen einen mit unverbrauchtem Absorberstoff gefüllten Filterbehälter ausgetauscht werden, indem der Filterbehälter 1 mitsamt dem ersten Klettverschlußteil 7 vom zweiten Klettverschlußteil 11 abgezogen wird und ein neuer Filterbehälter mit daran befestigtem ersten Klettverschlußteil angebracht wird.

Aufgrund der seitlich über das relativ starre zweite Klettverschlußteil 11 überstehenden Bereiche des flexiblen Trägerbandes 12 können auch Verformungen des Bereiches der Abfallbehälterwand, an dem der Luftfilter angebracht ist, aufgenommen werden, ohne daß es zu einem Ablösen des zweiten Klettverschlußteils 11 und somit des gesamten Luftfilters von der Abfallbehälterwand kommt.

Das Trägerband 12 besteht aus einem flexiblen, gewebeverstärkten Kunststoffmaterial und ist weiters elastisch dehnbar. Derartige Bänder, deren Selbstklebeschicht eine außerordentliche Haltekraft aufweist, werden beispielsweise im Bauwesen verwendet.

Anstelle der Verklebung des ersten Klettverschlußteils 7 mit dem Filterbehälter 1 und/oder des zweiten Klettverschlußteils 11 mit dem Trägerband 12 könnten zur gegenseitigen Befestigung dieser Teile jeweils auch Klammem, Nieten oder dgl. vorgesehen sein.

### Legende

### zu den Hinweisziffern:

- 1: Filterbehälter
- 2: Filtermaterial
- 3: Folie
- 4: Folie
- 5: Randbereich
- 6: Öffnung
- 7: erstes Klettverschlußteil
- 8: Selbstklebeschicht
- 9: Trägerschicht
- 10: vliesartiges Material
- 11: zweites Klettverschlußteil
- 12: Trägerband
- 13: Trägerschicht
- 14: Selbstklebeschicht
- 15: Selbstklebeschicht
- 16: Hakenteil

## Patentansprüche

1. Luftfilter für einen Abfallbehälter, wobei der Luftfilter zur Reinigung bzw. Verbesserung der Luft im Abfallbehälter Absorberstoffe aufweist, die in einem zumindest bereichsweise aus einem luftdurchlässigen Material bestehenden oder mit mindestens einer Öffnung versehenen Filterbehälter (1) vorgesehen sind, wobei zur Halterung des Luftfilters am Abfallbehälter ein Klettverschluß vorgesehen ist, dessen erstes Klettverschlußteil (7) am Filterbehälter (1) angeklebt ist oder an diesem mittels Klammern, Nieten oder dgl. befestigt ist, **dadurch gekennzeichnet, daß** das zweite Klettverschlußteil (11) des Klettverschlusses an der Vorderseite eines flexiblen Trägerbandes (12) festgelegt ist, wobei das Trägerband (12) zumindest an zwei gegenüberliegenden Seiten des zweiten Klettverschlußteils (11 ), vorzugsweise an dessen Breitseiten, über dieses hinausragt und mit seiner Rückseite an einer Wandung des Abfallbehälters anklebbar ist.

2. Luftfilter nach Anspruch 1, **dadurch gekennzeichnet, daß** das Trägerband (12) aus Kunststoff, vorzugsweise aus einem gewebeverstärkten Kunststoff besteht und vorzugsweise etwas elastisch ist.

3. Luftfilter nach Anspruch 1 oder Anspruch 2, **dadurch gekennzeichnet, daß** die Rückseite des ersten Klettverschlußteils (7) zum Ankleben des ersten Klettverschlußteils (7) am Filterbehälter (1) mit einer Selbstklebeschicht (8) versehen ist.

4. Luftfilter nach einem der Ansprüche 1 bis 3, **dadurch gekennzeichnet, daß** das zweite Klettverschlußteil (11 ) am Trägerband (12) angeklebt ist.

5. Luftfilter nach Anspruch 4, **dadurch gekennzeichnet, daß** die Rückseite des zweiten Klettverschlußteils (11) zum Ankleben des zweiten Klettverschlußteils (11 ) am Trägerband (12) mit einer Selbstklebeschicht (14) versehen ist.

6. Luftfilter nach einem der Ansprüche 1 bis 3, **dadurch gekennzeichnet, daß** der zweite Klettverschlußteil (11 ) am Trägerband (12) mittels Klammern, Nieten oder dgl. befestigt ist.

7. Luftfilter nach einem der Ansprüche 1 bis 6, **dadurch gekennzeichnet daß** die Rückseite des Trägerbandes (12) zum Ankleben des Trägerbandes (12) an der Wandung des Abfallbehälters mit einer Selbstklebeschicht (15) versehen ist.

8. Luftfilter nach einem der Ansprüche 1 bis 7, **dadurch gekennzeichnet, daß** das erste Klettverschlußteil (7) das Filzteil und das zweite Klettverschlußteil (11) das Hakenteil des Klettverschlusses ist.

9. Luftfilter nach einem der Ansprüche 1 bis 8, **dadurch gekennzeichnet, daß** der Filterbehälter (1) von randseitig miteinander verschweißten Folien (3, 4) gebildet wird.

10. Luftfilter nach einem der Ansprüche 1 bis 9, **dadurch gekennzeichnet, daß** die Absorberstoffe auf ein im Filterbehälter (1) vorgesehenes Filtermaterial (2), vorzugsweise aus einem Vlies, aufgebracht sind.

11. Luftfilter nach einem der Ansprüche 1 bis 10, **dadurch gekennzeichnet, daß** das Trägerband (12) elastisch dehnbar ist.

## Claims

1. An air filter for a waste container, in which, for the purpose of cleaning or improving the air in the waste container, the air filter includes absorbent materials which are provided in a filter container (1) made at least in certain regions from an air-permeable material or provided with at least one opening, in which for the purpose of mounting the air filter on the waste container a hook-and-burr closure is provided whereof the first part (7) of the hook-and-burr closure is glued to the filter container (1) or is secured thereto by means of staples, rivets or the like, **characterised in that** the second part (11) of the hook-and-burr closure is fixed to the front side of a flexible carrier tape (12), with the carrier tape (12) projecting at least on two opposing sides of the second part (11) of the hook-and-burr closure, preferably on the long sides thereof, beyond this and being capable of being glued by means of its rear side to a wall of the waste container.

2. An air filter according to Claim 1, **characterised in that** the carrier tape (12) is made from synthetic material, preferably from a fabric-reinforced synthetic material, and is preferably somewhat elastic.

3. An air filter according to Claim 1 or Claim 2, **characterised in that** the rear side of the first part (7) of the hook-and-burr closure is provided with a self-adhesive layer (8) for the purpose of gluing the first part (7) of the hook-and-burr closure to the filter container (1).

4. An air fitter according to one of Claims 1 to 3, **characterised in that** the second part (11) of the hook-and-burr closure is glued to the carrier tape (12).

5. An air filter according to Claim 4, **characterised in that** the rear side of the second part (11) of the hook-and-burr closure is provided with a self-adhesive layer (14) for the purpose of gluing the second part (11) of the hook-and-burr closure to the carrier tape (12).

6. An air filter according to one of Claims 1 to 3, **characterised in that** the second part (11) of the hook-and-burr closure is secured to the carrier tape (12) by means of staples, rivets or the like.

7. An air filter according to one of Claims 1 to 6, **characterised in that** the rear side of the carrier tape (12) is provided with a self-adhesive layer (15) for the purpose of gluing the carrier tape (12) to the wall of the waste container.

8. An air filter according to one of Claims 1 to 7, **characterised in that** the first part (7) of the hook-and-burr closure is the burr part and the second part (11) of the hook-and-burr closure is the hook part of the hook-and-burr closure.

9. An air filter according to one of Claims 1 to 8, **characterised in that** the filter container (1) is formed by foils (3, 4) welded together at their edges.

10. An air filter according to one of Claims 1 to 9, **characterised in that** the absorbent materials are applied to a filter material (2) provided in the filter container (1) and preferably made from a fleece.

11. An air filter according to one of Claims 1 to 10, **characterised in that** the carrier tape (12) is elastically extensible.

## Revendications

1. Filtre à air pour conteneur à ordures, dans lequel le filtre à air présente, pour la purification et l'amélioration de l'air dans le conteneur à ordures, des substances absorbantes, qui sont disposées dans un récipient à filtre (1), qui est, au moins par endroits, constitué d'un matériau perméable à l'air ou pourvu d'au moins une ouverture, dans lequel il est prévu, pour maintenir le f iltre à air sur le conteneur à ordures, une fermeture Velcro dont la première partie (7) est collée sur le récipient à filtre (1) ou fixée sur celui-ci au moyen de crampons, de rivets et analogues, **caractérisé en ce que** la seconde partie (11) de la fermeture Velcro est fixée sur la partie avant d'une bande de support souple (12), la bande de support (12) dépassant au moins sur deux côtés opposés de la seconde partie (11) de la fermeture Velcro, de préférence sur ses côtés larges, de celle-ci et pouvant être collée, par son côté arrière, sur une paroi du conteneur à ordures.

2. Filtre à air selon la revendication 1, **caractérisé en ce que** la bande de support (12) est constituée d'un matériau synthétique, de préférence d'un matériau synthétique renforcé par des textiles, et est de préférence un peu élastique.

3. Filtre à air selon la revendication 1 ou 2, **caractérisé en ce que** le côté arrière de la première partie (7) de la fermeture Velcro est pourvu d'une couche autocollante (8) pour coller la première partie (7) de la fermeture Velcro sur le récipient à filtre (1) .

4. Filtre à air selon l'une quelconque des revendications 1 à 3, **caractérisé en ce que** la seconde partie (11) de la fermeture Velcro est collée sur la bande de support (12).

5. Filtre à air selon la revendication 4, **caractérisé en ce que** le côté arrière de la seconde partie (11) de la fermeture Velcro est pourvu d'une couche autocollante (14) sur la bande de support (12).

6. Filtre à air selon l'une quelconque des revendications 1 à 3, **caractérisé en ce que** la seconde partie (11) de la fermeture Velcro est fixée sur la bande de support (12) au moyen de crampons, de rivets ou analogues.

7. Filtre à air selon l'une quelconque des revendications 1 à 6, **caractérisé en ce que** le côté arrière de la bande de support (12) est pourvu d'une couche autocollante (15) pour coller la bande de support (12) sur la paroi du conteneur à ordures.

8. Filtre à air selon l'une quelconque des revendications 1 à 7, **caractérisé en ce que** la première partie (7) de la fermeture Velcro est la partie feutre et la seconde partie (11) de la fermeture Velcro est la partie à crochets de la fermeture Velcro.

9. Filtre à air selon l'une quelconque des revendications 1 à 8, **caractérisé en ce que** le récipient à filtre (1) est formé de feuilles (3, 4) soudées l'une à l'autre sur les bords.

10. Filtre à air selon l'une quelconque des revendications 1 à 9, **caractérisé en ce que** les substances absorbantes sont appliquées sur un matériau filtrant (2) aménagé dans le récipient à filtre (1), de préférence formé d'un voile.

11. Filtre à air selon l'une quelconque des revendications 1 à 10, **caractérisé en ce que** la bande de support (12) peut se dilater de manière élastique.
